# EUROPÄISCHE PATENTSCHRIFT

(11) **EP 3 670 799 B1**
(45) Veröffentlichungstag und Bekanntmachung des Hinweises auf die Patenterteilung: **27.01.2021**
(21) Anmeldenummer: 19212370.1
(22) Anmeldetag: 29.11.2019
(51) Int. Cl.: E05C 3/04, E05C 3/24, E05B 17/04, E05B 29/00, E05B 27/00, E05B 47/06

(54) **VERRIEGELUNGSEINRICHTUNG**
LOCKING DEVICE
DISPOSITIF DE VERROUILLAGE

(30) Priorität: 20.12.2018 LU 101066
(43) Veröffentlichungstag der Anmeldung: 24.06.2020
(73) Patentinhaber: Euro-Locks Sicherheitseinrichtungen GmbH, 66280 Sulzbach (DE)
(72) Erfinder: Adam, Peter, 68723 Schwetzingen (DE); Barber, Martyn J., 66440 Blieskastel (DE); Kharoia, Ayoub, 66113 Saarbrücken (DE)
(74) Vertreter: Zeiner, Johannes Michael

(56) Entgegenhaltungen:
- EP-A1- 2 107 186
- EP-A1- 3 415 704
- WO-A1-89/11576
- AU-A1- 2015 245 923
- DE-A1- 2 532 076
- DE-A1- 2 603 365
- DE-U1- 9 302 475
- US-A- 2 322 040
- US-A- 4 194 377
- US-A- 5 146 770

## Beschreibung

Die Erfindung betrifft eine Verriegelungseinrichtung, insbesondere zum Verriegeln eines mit einer Klappe versehenen Kastens, die ein Gehäuse mit einem Gehäusekern und mindestens ein Sperrelement umfasst, das durch ein Entsperrmittel aus einer Sperrstellung, in der der Gehäusekern unbeweglich ist, in eine Entsperrstellung, in der der Gehäusekern relativ zu dem Gehäuse bewegbar ist, gebracht werden kann, wobei nur eine lineare Bewegung des Entsperrmittels eine Betätigung eines Entriegelungsmittels bewirkt.

Aus EP 2 107 186 A1 ist ein Schloss für einen Behälter bekannt ist, bei dem eine lineare Bewegung eines Zylinders in einer Schlüsseleinsteckrichtung eine Drehung eines Riegels bewirkt. Zur Freigabe der linearen Bewegung ist eine Drehung eines Schlüssels entgegen dem Uhrzeigersinn erforderlich ("push button operated mode").

Bei einem aus DE 25 32 076 A1 bekannten Schloss für eine Registerkasse zum Schutz vor unautorisierter Benutzung ist durch eine lineare Bewegung eines federnd gelagerten Zylinders, in den ein passender Schlüssel eingesteckt ist, eine Betätigungsstange, die einen elektrischen Schalter betätigt, aus einer Grundstellung heraus in eine Betätigungsstellung bewegbar.

Aus dem Stand der Technik sind außerdem Briefkastenschlösser bekannt, die einen Schließzylinder mit einem zylindrischen Schließzylinderkern aufweisen. Durch Einstecken eines passenden Schlüssels in einen Aufnahmekanal des Schließzylinderkerns werden federnd gelagerte, mehrteilige rahmenartige oder stiftförmige Sperrelemente in eine Entsperrstellung bewegt und der Schließzylinderkern kann durch eine Drehung des Schlüssels relativ zu dem Gehäuse gedreht werden. Durch diese Drehung wird ein mit dem Kern fest verbundener Sperrriegel in eine Entriegelungsstellung verschwenkt und die Klappe kann geöffnet werden. Je nach Ausbildung des Schließzylinders ist eine Drehung des Schlüssels um 90 bis 180 Grad erforderlich.

Aus dem Stand der Technik sind ferner drehbare Griffe zum Öffnen von Türen, Fenstern oder Klappen bekannt, die einen Schließzylinder mit einem zylindrischen Schließzylinderkern aufweisen. Der Schließzylinder dient zur Sperrung einer Drehbewegung des Griffes, wodurch eine unbefugte Öffnung der Tür, des Fensters oder der Klappe verhindert wird. Durch Einstecken eines passenden Schlüssels in einen Aufnahmekanal des Schließzylinderkerns werden federnd gelagerte, mehrteilige rahmenartige oder stiftförmige Sperrelemente in eine Entsperrstellung bewegt und der Schließzylinderkern kann durch eine Drehung des Schlüssels relativ zu dem drehbaren Griff verdreht werden. Durch diese Drehung wird ein mit dem Kern fest verbundener Sperrriegel in eine Entriegelungsstellung verschwenkt und der Griff kann gedreht werden. Die Tür, das Fenster oder die Klappe können geöffnet werden. Je nach Ausbildung des Schließzylinders ist eine Drehung des Schlüssels um 90 bis 180 Grad erforderlich.

Der vorliegenden Erfindung liegt die Aufgabe zugrunde, eine Verriegelungseinrichtung der eingangs genannten Art zu schaffen, die ein sehr einfaches Entriegeln ermöglicht. Ferner liegt der Erfindung die Aufgabe zugrunde, eine Verriegelungseinrichtung zu schaffen, die vollständig im Innern eines mit einer Klappe zu verriegelnden Kastens angebracht werden kann.

Erfindungsgemäß wird die Aufgabe dadurch gelöst, dass der Gehäusekern mehrteilig ausgebildet ist, wobei ein erster Gehäusekernteil zur Aufnahme des Entsperrmittels eingerichtet ist, ein zweiter Gehäusekernteil hülsenartig ausgebildet ist und den ersten Gehäusekernteil zumindest teilweise umschließt.

Erfindungsgemäß ist zum Entriegeln der Verriegelungseinrichtung keine Drehbewegung eines passenden Entsperrmittels erforderlich. Beispielsweise kann ein Schlüssel in einen Aufnahmekanal der erfindungsgemäßen Verriegelungseinrichtung eingesteckt werden, um die Sperrelemente in die Entsperrstellung zu bewegen. Durch eine weitere Linearbewegung des Schlüssels wird ein Entriegelungsmittel betätigt, wodurch die Verriegelungseinrichtung entriegelt wird. Eine Klappe eines Briefkastens oder eines anderen mit einer Klappe verschlossenen Behälters, beispielsweise eines Schranks oder eines Spinds, kann geöffnet werden oder eine Drehbewegung eines Griffes für eine Öffnung, insbesondere eines Fensters, kann freigegeben werden. Eine Drehbewegung des Entsperrmittels ist zum Entriegeln nicht erforderlich. Da der Gehäusekern mehrteilig ausgebildet ist, kann vorteilhaft eine Übersetzung der Linearbewegung des Entsperrmittels in eine andersartige Bewegung weiterer Gehäusekernteile erfolgen. Der mehrteilige Gehäusekern wirkt getriebeähnlich und setzt eine Linearbewegung beispielsweise in eine Drehbewegung weiterer Gehäusekernteile um.

Dadurch, dass zum Entriegeln keine Drehbewegung, sondern eine Linearbewegung erforderlich ist, kann die erfindungsgemäße Verriegelungseinrichtung vorteilhaft vollständig im Innern des Kastens oder eines drehbaren Fenstergriffes angebracht werden. Ein Hindurchführen eines Schließzylinders beispielsweise durch eine Klappe eines zu verriegelnden Kastens oder drehbaren Griffes ist nicht erforderlich, ein Schlitz in der Klappe oder dem drehbaren Griff zum Hindurchstecken eines Entsperrmittels ist ausreichend.

Zweckmäßigerweise ist ein Betätigungselement linear bewegbar, drehbar oder verschwenkbar oder/und senkrecht, schräg, parallel oder koaxial zu einer Bewegungsrichtung des Entsperrmittels bewegbar. Die lineare Einschubbewegung des Entsperrmittels, die eine Einschubbewegung eines Schlüssels sein kann, wird in eine Linearbewegung, eine Drehbewegung oder eine Schwenkbewegung des Betätigungselements übersetzt. Vorteilhaft ist beispielsweise aus einem kurzen Einschubweg des Entsperrmittels ein langer Hub- oder Drehweg des Entriegelungsmittels aus einer Verriegelungsstellung in eine Entriegelungsstellung möglich. Das Betätigungselement kann außerdem dazu eingerichtet sein, eine stoff-, kraft- und/oder formschlüssige Verbindung mit dem Entriegelungsmittel, das einen Sperrriegel aufweisen kann, auszubilden.

In einer Ausgestaltung der Erfindung weist der Gehäusekern einen von einer Zylinderform abweichende Form auf und umfasst insbesondere eine rechteckige Grundfläche. Dadurch, dass keine Drehbewegung des Gehäusekerns zu Entriegelung erforderlich ist, wird eine Gestaltungsfreiheit vorteilhaft vergrößert. Weiter vorteilhaft kann ein Gehäusekern mit rechteckiger Grundfläche stabiler in einem Gehäuse geführt werden und ist gegen Verkippen gesichert.

Zweckmäßigerweise ist ein Betätigungselement an den Gehäusekern angebracht, vorzugsweise an eine dem Entriegelungsmittel zugewandte Stirnseite, und insbesondere einstückig angeformt. Denkbar ist auch, dass das Betätigungselement aus einem anderen Material gebildet ist und/oder andere mechanische Eigenschaften als der Gehäusekern aufweist. Vorteilhaft ist eine einfache Herstellung möglich.

In einer Ausgestaltung der Erfindung weist das Entriegelungsmittel einen bewegbaren Sperrriegel auf, der vorzugsweise linear bewegbar oder verschwenkbar ist. Der Sperrriegel ist dazu eingerichtet ist, einen Verriegelungsvorsprung zu hintergreifen. Ist der Sperrriegel linear bewegbar, könnte er zum Hintergreifen des Verriegelunsgvorsprungs, der ein Rahmenabschnitt eines Briefkastengehäuses sein kann, ein- und ausgefahren werden. Vorteilhaft ist eine sehr kompakte Bauweise möglich. Ein Einfahrweg von 3 bis 10 mm kann bereits ausreichen, um eine besonders einbruchsichere Verriegelung zu bewirken. Der Sperrriegel kann außerdem aus einem flachen Metallstück gebildet sein, das in einer Verriegelungsstellung den Verriegelungsvorsprung hintergreift und in eine Entriegelungsstellung verschwenkt werden kann. Eine Bewegung des Sperrriegels senkrecht, parallel, koaxial oder schräg zur linearen Bewegungsrichtung des Entsperrmittels ist denkbar.

In einer weiteren Ausgestaltung der Erfindung ist das Entsperrmittel als Schlüssel und der erste Gehäusekernteil zylinderförmig ausgebildet.

In einer Ausgestaltung der Erfindung ist der zweite Gehäusekernteil um eine Längsachse drehbar. Vorteilhaft kann eine Linearbewegung des ersten Gehäusekernteils, der zur Aufnahme des Entsperrmittels vorgesehen ist, in eine Drehbewegung des zweiten Gehäusekernteils um eine Längsachse umgewandelt werden. Ist an den zweiten Gehäusekernteil ein Betätigungselement angebracht, kann durch dessen exzentrische Anbringung ein in Umfangsrichtung zurückzulegender Betätigungsweg oder -winkel festgelegt werden.

Zweckmäßigerweise weist ein zweiter Gehäusekernteil eine Nut auf, in die ein von dem ersten Gehäusekernteil in Richtung des zweiten Gehäusekernteils vorstehendes Mitnehmerelement eingreift. Vorzugsweise sind beide Gehäusekernteile zylinderförmig ausgebildet und koaxial zueinander. Vorteilhaft kann durch das Mitnehmerelement, das insbesondere als Mitnehmerstift ausgebildet sein kann, eine Linearbewegung des ersten Gehäusekernteils in eine Drehbewegung des zweiten Gehäusekernteils umgewandelt werden. Ist beispielsweise eine Drehung eines Betätigungselements um einen Winkel von 90 Grad bei einem kurzen Einschubweg eines Schlüssels erforderlich, kann die Nut eine überwiegend in Umfangsrichtung verlaufenden Richtungskomponente aufweisen. Ist eine Drehung bei einem langen Einführweg eines Schlüssels erforderlich, kann die Nut eine überwiegend in einer Einschubrichtung verlaufende Richtungskomponente aufweisen. Vorzugsweise ist ein Weg, den das Mitnehmerelement in Längsrichtung zurücklegt genauso lang wie ein Weg in Umfangsrichtung.

In einer Ausgestaltung der Erfindung ist ein erster Gehäusekernteil eines mehrteiligen Gehäusekerns in der Entsperrstellung linear bewegbar und ein zweiter Gehäusekernteil, der den ersten Gehäusekernteil hülsenartig umschließt, ist in der Entsperrstellung drehbar. Die lineare Bewegung kann durch einen passenden Schlüssel bewirkt werden, der in den ersten Gehäuseteil eingesteckt ist und in eine Einsteckrichtung weiter bewegt, insbesondere eingeschoben wird. Vorteilhaft kann eine Linearbewegung des ersten Gehäusekernteils in eine Drehbewegung des zweiten Gehäusekernteils übersetzt werden.

In einer Ausgestaltung der Erfindung ist ein Rückstellmittel vorgesehen, das vorzugsweise eine Schraubenfeder aufweist und das zwischen einem Gehäuse und einem einteiligen Gehäusekern oder zwischen einem ersten Gehäusekernteil und einem zweiten Gehäusekernteil eines mehrteiligen Gehäusekerns angeordnet ist. Eine Linearbewegung des Gehäusekerns oder des ersten Teils des Gehäusekerns beim Entriegeln der Verriegelungseinrichtung erfolgt entgegen einer Rückstellkraft des Rückstellmittels. Dadurch ist vorteilhaft eine Zurückbewegung des Gehäusekerns oder des ersten Gehäusekernteils beim Entfernen des Entsperrmittels, beispielsweise beim Herausziehen eines Schlüssels, möglich.

Zweckmäßigerweise umfasst ein Entsperrmittel zur Verwendung mit der Verriegelungseinrichtung einen elektronischen Schlüssel, auf dem Daten gespeichert sind, die an eine Steuereinheit übermittelt werden, die zur Ansteuerung mindestens eines vorzugsweise elektrischen Antriebs eingerichtet ist, der zur Bewegung der Sperrelemente in eine Entsperrstellung und zur Linearbewegung eines Gehäusekerns oder einen ersten Gehäusekernteils eines mehrteiligen Gehäuses vorgesehen ist. Die Steuereinheit prüft, ob die Daten auf dem elektronischen Schlüssel, der einen RFID-Chip aufweisen kann, zur Entriegelung der Einrichtung berechtigen. Ist dies der Fall, werden die Sperrelemente in die Entsperrstellung bewegt und der Gehäusekern oder ein erster Gehäusekernteil eines mehrteiligen Gehäusekerns wird linear in ein Gehäuse hineinbewegt.

In einer Ausgestaltung der Erfindung ist ein Entriegelungsmittel, das insbesondere einen vorzugsweise linear bewegbaren Sperrriegel oder ein mehrteiliges Verriegelungselement umfasst, innerhalb des Gehäuses oder innerhalb eines an das Gehäuse angeformten Aufnahmeabschnitts angeordnet. Das mehrteilige Verriegelungselement ist vorzugsweise zweiteilig ausgebildet und kann zum Hintergreifen eines Sperrstiftes eingerichtet sein. Dazu können zwei halbkreisförmige Ringabschnitte vorgesehen sein.
Der Aufnahmeabschnitt kann zur Aufnahme eines Sperrstiftes vorgesehen sein, der in den Aufnahmeabschnitt hineintaucht, und ferner als Hülsenabschnitt ausgebildet sein. Vorteilhaft ist das Entriegelungsmittel durch das Gehäuse oder den Aufnahmeabschnitt vor Verschmutzung geschützt.

In einer weiteren Ausgestaltung der Erfindung ist ein Entriegelungsmittel vorgesehen, das sowohl in einer Entriegelungsstellung als auch in einer Verriegelungsstellung innerhalb des Gehäuses oder innerhalb eines an das Gehäuse angeformten Aufnahmeabschnitts angeordnet ist. Vorteilhaft ist eine besonders kompakte Ausbildung der Verriegelungseinrichtung möglich.

Zweckmäßigerweise sind zwei Rückstellmittel vorgesehen, von denen ein erstes zwischen einem Gehäuse und einem einteiligen Gehäusekern oder zwischen einem ersten Gehäusekernteil und einem zweiten Gehäusekernteil eines mehrteiligen Gehäusekerns angeordnet ist, und ein zweites zwischen dem Gehäuse und einem Entriegelungsmittel. Die Rückstellmittel können beispielsweise als Schraubenfedern ausgebildet sein.
Eine rein mechanische Betätigung der Verriegelungseinrichtung ist möglich. Zum bestimmungsgemäßen Gebrauch Strom erfordernde, batteriebetriebene elektrische oder elektronische Komponenten sind nicht erforderlich. Vorteilhaft ist die Verriegelungseinrichtung besonders ausfallsicher.

In einer Ausgestaltung der Erfindung greift das Entriegelungsmittel in einer Verriegelungsstellung in eine Ringnut eines Sperrmittels ein oder hintergreift einen Haltevorsprung eines Sperrmittels. Das Sperrmittel ist vorzugsweise als Sperrstift ausgebildet, der fest mit einer Behälterinnenwand oder einer Klappe des Behälters verbunden ist.

Zweckmäßigerweise ist das mindestens eine Sperrelement stiftförmig, stabförmig oder rahmenartig ausgebildet und vorzugsweise durch ein Rückstellmittel, insbesondere eine Feder, in der Sperrstellung gehalten. Besonders vorteilhaft ist eine rahmenartige Ausbildung, da die Herstellung rahmenartiger Sperrelemente besonders einfach ist. Außerdem sind solche Sperrelemente bei einer Montage leichter handzuhaben.

In einer Ausgestaltung der Erfindung weist das Gehäuse ein Sichtfenster auf, durch das eine Stellung eines Verbindungsmittels, das einen ersten Gehäusekernteil mit einem zweiten Gehäusekernteil eines mehrteiligen Gehäuses verbindet, erkennbar ist. Vorteilhaft kann ein Benutzer der Verriegelungseinrichtung anhand einer Stellung des Verbindungsmittels erkennen, ob die Einrichtung ver- oder entriegelt ist. Beispielsweise kann das Verbindungsmittel ein Mitnehmerstift sein, der mit einem ersten Endabschnitt in eine Öffnung in dem ersten Gehäusekernteil eingesteckt ist und mit einem zweiten Endabschnitt in eine Nut in dem zweiten Gehäusekernteil eingreift.

Die Erfindung wird nachfolgend anhand von Ausführungsbeispielen und der beigefügten, sich auf die Ausführungsbeispiele beziehenden Zeichnungen, näher erläutert. Es zeigen:
- Fig. 1a-d: eine erste Ausführungsform einer Verriegelungseinrichtung in mehreren Ansichten,
- Fig. 2a-d: eine zweite Ausführungsform einer Verriegelungseinrichtung in mehreren Ansichten,
- Fig. 3: eine erste besondere Ausführungsform einer Verriegelungseinrichtung in einer Explosionsdarstellung,
- Fig. 4a, b: eine weitere besondere Ausführungsform einer Verriegelungseinrichtung in einer Explosionsdarstellung.

Eine in Fig. 1a in einer Explosiondarstellung gezeigte Verriegelungseinrichtung (1) umfasst ein Gehäuse (2), welches zur Aufnahme eines zwei Teile (3, 4) aufweisenden Gehäusekerns (5) eingerichtet ist. Ein erster zylinderförmiger Gehäusekernteil (3) weist einen länglichen, an einer Stirnseite (6) verschlossenen Kanal zur Aufnahme eines Schlüssels (7) auf. In eine Oberseite (8) des ersten Gehäuekernteils (3) sind Öffnungen (9) eingebracht, durch die hindurch Sperrabschnitte (10) rahmenartiger Sperrelemente (11) hindurchtreten können. Die Sperrelemente (11) greifen mit den Sperrabschnitten (10) in einer Sperrstellung, in der der erste Teil (3) unbeweglich gegenüber dem Gehäuse (2) und/oder dem zweiten Gehäusekernteil (4) angeordnet ist, in in Fig. 1a nicht sichtbare Aufnahmeausnehmungen ein, die in eine Innenseite eines zweiten Gehäusekernteils (4) eingebracht sind. Der zweite Gehäusekernteil (4) ist hülsenartig ausgebildet, umschließt den ersten Gehäusekernteil (3) und ist um eine Längsachse drehbar zwischen dem ersten Gehäusekernteil (3) und dem Gehäuse (2) angeordnet.

Die Sperrelemente (11) sind in dem ersten Teil (3) auf Schraubenfedern (12) gelagert, wobei jede der Schraubenfedern (12) mit einer Unterseite (13) gegen einen in Fig. 1a nicht gezeigten Aufnahmeabschnitt des ersten Gehäusekernteils (3) und mit einer Oberseite (14) gegen einen Vorsprung (15) eines der rahmenartigen Sperrelemente (11) anliegt. Im entspannten Zustand der Federn (12) treten die Sperrabschnitte (10) durch die Öffnungen (9) hindurch und sind in der Sperrstellung.

Zum Entsperren, das heißt zur Bewegung der Sperrelemente (11) aus einer Sperrstellung in eine Entsperrstellung, wird ein passender Schlüssel (7) in den Kanal des ersten Teils (3) eingeführt. Dadurch werden die Sperrabschnitte (10) der Sperrelemente (11) entgegen einer Federkraft der Schraubenfedern (12) durch die Öffnungen (9) hindurch in das Innere des ersten Gehäusekernteils (3) bewegt. In der Entsperrstellung kann der erste Gehäusekernteil (3) linear gegenüber dem zweiten Gehäusekernteil (4) in Richtung einer Schlüsseleinführrichtung in diesen hineinbewegt werden.

Von dem ersten Gehäusekernteil (3) steht ferner ein vorzugsweise aus einem Metall gebildeter Mitnehmerstift (16) vor, der mit einem Stiftkopf (17) in eine sich in Längs- und Umfangsrichtung erstreckende Nut (18) im zweiten Teil (4) eingreift. Die Nut (18) ist in radialer Richtung der zylinderförmigen Hülse durchgehend.

Wird der erste Gehäusekernteil (3) in einer Entsperrstellung der Sperrelemente (11) durch Druck auf den Schlüssel in dessen Achsrichtung linear in den zweiten Gehäusekernteil (4) hinein bewegt, bewirkt diese Linearbewegung eine gradlinige Bewegung des Mitnehmerstiftes (16) aus einer Anfangsstellung, in der er gegen ein erstes Nutende (19) anliegt, in eine Endstellung, in der der Mitnehmerstift (16) gegen ein zweites Nutende (20) anliegt. Bei der geradlinigen Bewegung aus der Anfangsstellung in die Endstellung wird der zweite Teil (4) gegenüber dem ersten Teil (3) um einen Betätigungswinkel gedreht. Dieser beträgt in diesem Ausführungsbeispiel 90 Grad, da das erste (19) und das zweite Nutende (20) in Umfangsrichtung des zylindrischen zweiten Teils (4) um einen Winkel von 90 Grad zueinander versetzt angeordnet sind. Ferner ist ein Einschubweg, um den der erste Teil (3) in den zweiten Teil (4) hineingeschoben wird, genauso groß wie ein Weg in Umfangsrichtung, um den der zweite Teil gedreht wird. Dadurch wird eine besonders gute Übersetzung einer Linearbewegung in eine Drehbewegung erreicht.

Dadurch, dass der zweite Gehäusekernteil (4) auf einer Außenseite mit einem Betätigungselement (21) versehen ist, das aus dem Gehäuse (2) hinausragt und an das ein als Sperrriegel ausgebildetes Entriegelungsmittel (23) durch eine Befestigungsklemme (22) angebracht ist, wird der Riegel (23) bei der Drehung des zweiten Gehäusekernteils (4) um den Betätigungswinkel von 90 Grad aus einer Grundstellung heraus in eine Entriegelungsstellung gedreht. Es versteht sich, dass andere Betätigungswinkel denkbar sind, beispielsweise zwischen 30 und 90 Grad, insbesondere 30, 45 und 60 Grad.

Bei der in Fig. 1B in einer Seitenansicht gezeigten Verriegelungseinrichtung (1) ist ein passender Schlüssel (7) soweit in den ersten Teil (3) des Gehäusekerns (5) eingesteckt, dass die in Fig. 1a gezeigten Sperrelemente (11) in der Entsperrstellung sind. Der Sperrriegel (23) erstreckt sich in Fig. 1b in die Zeichenebene hinein. Wird der Schlüssel (7) linear um einen Schlüsselweg, der zwischen 5 und 15 mm betragen kann, vorzugsweise 8mm, in eine in Fig. 1c gezeigte Endstellung geschoben, wird eine Linearbewegung des ersten Teils (3) des Gehäusekerns (5) bewirkt, die durch den Mitnehmerstift (16) zu einer Drehung des hülsenartigen zweiten Teils (4) um den Betätigungswinkel führt. Dadurch wird der mit dem zweiten Teil (4) fest verbundene Riegel (23) in die in Fig. 1c gezeigte Entriegelungstellung der Verriegelungseinrichtung (1) gedreht.

In Fig. 1d ist die in Fig. 1a-c im Detail beschriebene Verriegelungseinrichtung (1) in einer perspektivischen Ansicht gezeigt.

Mit der in Fig. 1 gezeigten Ausführungsform der Erfindung ist eine Übersetzung einer Linearbewegung eines ersten Teils (3) eines mehrteiligen Gehäusekerns (5) in eine Drehbewegung eines Entsperrmittels möglich.

Außerdem ist ein in Fig. 1a-d gezeigter Gewindeabschnitt (24) in eine Gehäuseaußenseite (25) eingebracht und zur Verbindung mit einem in Fig. 1 nicht gezeigten Aufnahmegehäuse oder eines Halterahmens eingerichtet.

Es wird nun auf Fig. 2 Bezug genommen, wo gleiche oder gleichwirkende Teile mit derselben Bezugszahl wie in Fig. 1 bezeichnet sind und der betreffenden Bezugszahl jeweils der Buchstabe a beigefügt ist.

Eine in Fig. 2a gezeigte Verriegelungseinrichtung (1a) unterscheidet sich von derjenigen in Fig. 1a gezeigten dadurch, dass ein Entriegelungsmittel als linear bewegbarer Sperrriegel (26) ausgebildet ist, dessen Linearbewegungsrichtung aus einer in Fig. 2b gezeigten Verriegelungsstellung in eine in Fig. 2c gezeigte Entriegelungsstellung senkrecht zu einer Einführrichtung eines Schlüssels (7a) ist. Der Sperrriegel (26) wird durch einer Feder (27), die mit einem oberen Ende (28) gegen eine Unterseite (29) des Sperrriegels (26) anliegt, in der Verriegelungsstellung gehalten. Ferner weist der Sperrriegel (26) eine Ausnehmung (30) auf, in die ein von einem zweiten, hülsenartigen Teil (4a) eines Gehäusekerns (5a) vorstehender Betätigungsbolzen (31) eingreift. Der Bolzen (31) ist einstückig und exzentrisch an ein dem Sperrriegel (26) zugewandtes Ende des zylindrischen Teils (4a) angeformt und bei einer Bewegung eines Mitnehmerstiftes (16a) aus einer Anfangsstellung in eine Endstellung um einen Betätigungswinkel drehbar. Bei einer Drehbewegung drückt der Bolzen (31) gegen eine Unterseite (32) der Ausnehmung und bewirkt eine Linearbewegung des Sperrriegels (26) entgegen einer Kraft der Feder (27) in die in Fig. 2c gezeigte Entriegelungsstellung.

Mit der in Fig. 2 gezeigten Ausführungsform der Erfindung ist die Übersetzung einer Linearbewegung eines Entsperrmittels in eine Linearbewegung eines Entriegelungsmittels möglich.

Damit ein erster Gehäusekernteil (3, 3a) eines mehrteiligen Gehäusekerns (5; 5a) aus einer Endstellung eines Mitnehmerstiftes (16; 16a) zurück in eine Anfangsstellung des Mitnehmerstiftes (16; 16a) bewegt werden kann, kann ein in Fig 1 und 2 nicht gezeigtes, in Fig. 3 und 4 mit (53; 53a) bezeichnetes Rückstellmittel vorgesehen sein, das insbesondere als Schrauben- oder Blattfeder ausgebildet ist und zwischen dem ersten Gehäusekernteil (3; 3a) und einem zweiten Gehäusekernteil (4; 4a) in den mehrteiligen Gehäusekern (5; 5a) eingebracht ist. Durch dessen Rückstellkraft wird der Mitnehmerstift (16; 16a) bei einem Abziehen des Schlüssels (7; 7a) aus der Endstellung, in der die erfindungsgemäße Einrichtung entriegelt ist, in eine Anfangsstellung bewegt, in der die erfindungsgemäße Einrichtung verriegelt ist.

Denkbar ist, dass ein Gehäuse (2; 2a) einer Verriegelungseinrichtung (1; 1a) ein Sichtfenster (54; 54a) aufweist, durch das eine Stellung eines Kopfes (17; 17a) eines Mitnehmerstiftes (16; 16a) für einen Benutzer der Verriegelungseinrichtung (1; 1a) erkennbar ist. Dadurch kann der Benutzer erkennen, ob die Verriegelungseinrichtung (1; 1a) verriegelt oder entriegelt ist.

Es wird nun auf Fig. 3 Bezug genommen, wo gleiche oder gleichwirkende Teile mit derselben Bezugszahl wie in Fig. 1 und 2 bezeichnet sind und der betreffenden Bezugszahl jeweils der Buchstabe b beigefügt ist.

Eine in Fig. 3 in einer Explosionsdarstellung gezeigte Verriegelungseinrichtung (1b) ist als Notentriegelungseinrichtung (1b) eines mit einem elektronischen Schloss versehenen Tresors ausgebildet und kann in eine Tresortür eingebracht sein.
An ein Gehäuse (2b) ist ein zum Gehäuse (2b) hin offener Hülsenabschnitt (33) angeformt, der zur Aufnahme eines Sperrstiftes (34) vorgesehen ist. Der Sperrstift (34) hintergreift mit einem umlaufenden Vorsprung (35) an einem Ende (36) eine in Fig. 3 nicht gezeigte Öffnung in einer Wandung einer Tresortür. Ein dem ersten Ende abgewandten Ende (37) weist eine Ringnut (38) auf, in die in einer Verriegelungsstellung der Verriegelungseinrichtung ein Verriegelungsvorsprung (39) eines Sperrriegels (26b) eingreift, wenn der Sperrstift (34) in den Hülsenabschnitt (33) eingeführt ist. Der Sperrriegel (26b) tritt dazu aus dem Gehäuse (2b) heraus in den Hülsenabschnitt (33) hinein.

Zur Notentriegelung wird ein passender Schlüssel in einen einteiligen Gehäusekern (5b) eingesteckt und in einer Entsperrstellung der Sperrelemente (11b) linear in das Gehäuse (2b) hineinbewegt. Dabei wird ein in Betätigungsrichtung spitz zulaufendes Betätigungselement (40) exzentrisch in eine Ausnehmung (41) in dem Sperrriegel (26b) eingeführt und bewegt dieses entgegen einer Federkraft einer Feder (27b) in eine Entriegelungsstellung, in der der Verriegelungsvorsprung (39) nicht mehr in die Ringnut (38) eingreift.
Die Verriegelungseinrichtung (1b) ist zur Einbringung in eine Tür des Tresors vorgesehen, während der Sperrstift (34) in eine Wandung des Tresors eingebracht sein kann.

Es wird nun auf Fig. 4 Bezug genommen, wo gleiche oder gleichwirkende Teile mit derselben Bezugszahl wie in Fig. 1 bis 3 bezeichnet sind und der betreffenden Bezugszahl jeweils der Buchstabe c beigefügt ist.

Eine in Fig. 4a gezeigte Notentriegelungseinrichtung unterscheidet sich von derjenigen in Fig. 3 gezeigten dadurch, dass ein zweiteiliges Verriegelungselement (42) mit zwei im Wesentlichen halbkreisförmigen Abschnitten (43, 44) einen in Umfangsrichtung von einem Sperrstift (34c) vorstehenden, an den Sperrstift (34c) einstückig angeformten Haltevorsprung (45) hintergreift. Vorteilhaft ist ein gewaltsames Entriegeln besonders schwer, da der Haltevorsprung (45) nahezu über seinen gesamten Umfang von den beiden Abschnitten (43, 44) hintergriffen wird.
Zum Verschwenken der halbkreisförmigen Abschnitte (43, 44) kann ein einstückig an einen ersten Teil (3c) eines mehrteiligen Gehäusekerns (5c) angeformtes Betätigungselement (40c) zwischen die beiden Abschnitte (43, 44) eingeführt werden, wodurch diese derart linear entgegen einer Federkraft von koaxial angeordneten Federn (47) bewegt werden, dass die Abschnitte (43, 44) den Haltevorsprung (45 nicht mehr hintergreifen. Die Notentriegelungseinrichtung kann entriegelt werden.

Ein Gehäuse (2c) sowie der mehrteilige Gehäusekern (5c) sind ferner durch einen Fixierstift (48) derart miteinander verbunden, dass ein zweites Gehäusekernteil (46) unbeweglich zu dem Gehäuse (2c) ist und der erste Gehäusekernteil (3c) linear in dem zweiten Gehäusekernteil (46) bewegbar ist, sofern Sperrelemente (11c) in einer Entsperrstellung sind. Der Fixierstift (48) ist in einer Nut (49) geführt, die in das Gehäusekernteil (3c) eingebracht ist. Außerdem greifen die Sperrelemente (11c) in einer Sperrstellung in Öffnungen (50) in dem Gehäusekernteil (3c) ein.

Ein Endabschnitt (51) eines Sperrstifts (34c), der in diesem Ausführungsbeispiel pilzkopfförmig ausgebildet ist, ist zum Eingriff ein ein elektronisches Schloss, beispielsweise eines Tresors, vorgesehen.

Eine in Fig. 4b gezeigte Notentriegelungseinrichtung unterscheidet sich von derjenigen in Fig. 4a gezeigten dadurch, dass ein umlaufender Vorsprung (35c) eines Sperrstiftes (34c) von einem Halteabschnitt eines beispielsweise mit einer Tresorwand verbundenen Halteelementes (52) hintergriffen wird. Denkbar ist außerdem, dass die Verriegelungseinrichtung (1c) in eine Wand eines Tresors eingebracht ist und das Halteelement (52) an einer Tresortür angebracht ist.

Es versteht sich, dass die in Fig. 3 und 4 gezeigten Verriegelungseinrichtungen zur Verriegelung für jeden mit einer Klappe oder Tür versehenen Behälter verwendbar sind, insbesondere für Briefkästen oder Spinde.

## Patentansprüche

1. Verriegelungseinrichtung (1; 1a; 1b; 1c), insbesondere zum Verriegeln eines mit einer Klappe versehenen Kastens, die ein Gehäuse (2; 2a; 2b; 2c) mit einem Gehäusekern (5; 5a; 5b; 5c) und mindestens ein Sperrelement (11; 11a; 11b; 11c) umfasst, das durch ein Entsperrmittel (7; 7a; 7c) aus einer Sperrstellung, in der der Gehäusekern (5; 5a; 5b; 5c) unbeweglich ist, in eine Entsperrstellung, in der der Gehäusekern (5; 5a; 5b; 5c) relativ zu dem Gehäuse (2; 2a; 2b; 2c) bewegbar ist, gebracht werden kann, wobei nur eine lineare Bewegung des Entsperrmittels (7; 7a; 7c) eine Betätigung eines Entriegelungsmittels (23; 26; 26b; 42) bewirkt,
**dadurch gekennzeichnet,**
**dass** der Gehäusekern (5; 5a; 5c) mehrteilig ausgebildet ist, wobei ein erster Gehäusekernteil (3; 3a; 3c) zur Aufnahme des Entsperrmittels (7; 7a; 7c) eingerichtet ist, ein zweiter Gehäusekernteil (4; 4a; 46) hülsenartig ausgebildet ist und den ersten Gehäusekernteil (3; 3a; 3c) zumindest teilweise umschließt.

2. Verriegelungseinrichtung nach Anspruch 1,
**dadurch gekennzeichnet,**
**dass** ein Betätigungselement (21; 21a; 40; 40c) linear bewegbar, drehbar oder verschwenkbar ist, oder senkrecht, schräg, parallel oder/und koaxial zu einer Bewegungsrichtung des Entsperrmittels (7; 7a) bewegbar ist.

3. Verriegelungseinrichtung nach Anspruch 1 oder 2,
**dadurch gekennzeichnet,**
**dass** der Gehäusekern (5; 5a; 5b; 5c) einen von einer Zylinderform abweichende Form aufweist und insbesondere eine rechteckige Grundfläche umfasst.

4. Verriegelungseinrichtung nach einem der Ansprüche 1 bis 3,
**dadurch gekennzeichnet,**
**dass** ein Betätigungselement (21; 21a; 40; 40c) an den Gehäusekern (5; 5a; 5b; 5c) angebracht ist, vorzugsweise an eine dem Entriegelungsmittel zugewandte Stirnseite, und insbesondere einstückig angeformt ist.

5. Verriegelungseinrichtung nach einem der Ansprüche 1 bis 4,
**dadurch gekennzeichnet,**
**dass** das Entriegelungsmittel einen bewegbaren Sperrriegel (23; 26; 26b) aufweist, der vorzugsweise linear bewegbar oder verschwenkbar ist.

6. Verriegelungseinrichtung nach einem der Ansprüche 1 bis 5,
**dadurch gekennzeichnet,**
**dass** das Entsperrmittel als Schlüssel (7; 7a; 7c) und der erste Gehäusekernteil (3; 3a; 3c) zylinderförmig ausgebildet ist.

7. Verriegelungseinrichtung nach Anspruch 1,
**dadurch gekennzeichnet,**
**dass** der zweite Gehäusekernteil (4;4a;46) um eine Längsachse drehbar ist.

8. Verriegelungseinrichtung nach Anspruch 6 oder 7,
**dadurch gekennzeichnet,**
**dass** ein zweiter Gehäusekernteil (4; 4a) eine Nut (18; 18a) aufweist, in die ein von dem ersten Gehäusekernteil (3; 3a) in Richtung des zweiten Gehäusekernteils (4; 4a) vorstehendes Mitnehmerelement (16; 16a) eingreift.

9. Verriegelungseinrichtung nach einem der Ansprüche 1 bis 8,
**dadurch gekennzeichnet,**
**dass** ein erster Gehäusekernteil (3; 3a) eines mehrteiligen Gehäusekerns (5; 5a) in der Entsperrstellung linear bewegbar ist und ein zweiter Gehäusekernteil (4; 4a), der den ersten Gehäusekernteil hülsenartig umschließt, in der Entsperrstellung drehbar ist.

10. Verriegelungseinrichtung nach einem der Ansprüche 1 bis 9,
**dadurch gekennzeichnet,**
**dass** ein Rückstellmittel (53; 53a) vorgesehen ist, das vorzugsweise eine Schraubenfeder aufweist und das zwischen einem Gehäuse (2b) und einem einteiligen Gehäusekern (5b) oder zwischen einem ersten Gehäusekernteil (3; 3a; 3c) und einem zweiten Gehäusekernteil (4; 4a; 46) eines mehrteiligen Gehäusekerns (5; 5a; 5c) angeordnet ist.

## Claims

1. Locking device (1; 1a; 1b; 1c), in particular for locking a box provided with a flap, which has a housing (2; 2a; 2b; 2c) with a housing core (5; 5a; 5b; 5c) and at least one locking element (11; 11a; 11b; 11c), which can be moved by an unlocking means (7; 7a; 7c) from a locking position in which the housing core (5; 5a; 5b; 5c) is immovable into an unlocking position in which the housing core (5; 5a; 5b; 5c) is movable relative to the housing (2; 2a; 2b; 2c), with only a linear movement of the unlocking means (7; 7a; 7c) causing an actuation of a release device (23 ; 26; 26b; 42), **characterized in** the way that the housing core (5; 5a; 5c) is consisting of several parts, a first housing core part (3; 3a; 3c) being set up to accommodate the unlocking means (7; 7a; 7c), a second housing core part (4; 4a; 46) having a sleeve-like form and enclosing at least partially the first housing core part (3; 3a; 3c).

2. Locking device according to claim 1, **characterized in** the way that an actuating element (21; 21a; 40; 40c) is linearly movable, rotatable or pivotable, or is movable vertically, diagonal, parallel and / or coaxially to a direction of movement of the unlocking means (7; 7a).

3. Locking device according to claim 1 or 2, **characterized in** the way that the housing core (5; 5a; 5b; 5c) has a shape deviating from a cylindrical shape and in particular comprises a rectangular base area.

4. Locking device according to one of claims 1 to 3, **characterized in** the way that an actuating element (21; 21a; 40; 40c) is attached to the housing core (5; 5a; 5b; 5c), preferably to a front facing the unlocking means, and in particular is formed in one piece.

5. Locking device according to one of claims 1 to 4, **characterized in** the way that the unlocking means has a movable locking bolt (23; 26; 26b) which is preferably linearly movable or pivotable.

6. Locking device according to one of claims 1 to 5, **characterized in** the way that the unlocking means is designed as a key (7; 7a; 7c) and the first housing core part (3; 3a; 3c) is cylindrical.

7. Locking device according to claim 1, **characterized in** the way that the second housing core part (4; 4a; 46) is rotatable about a longitudinal axis.

8. Locking device according to claim 6 or 7, **characterized in** the way that a second housing core part (4; 4a) has a groove (18; 18a) into which a driver element (16; 16a) protruding from the first housing core part (3; 3a) in the direction of the second housing core part (4; 4a) engages.

9. Locking device according to one of claims 1 to 8, **characterized in** the way that a first housing core part (3; 3a) of a multi-part housing core (5; 5a) is linearly movable in the unlocked position and a second housing core part (4; 4a), which surrounds the first housing core part like a sleeve, is rotatable in the unlocked position.

10. Locking device according to one of claims 1 to 9, **characterized in** the way that a restoring means (53; 53a) is provided which preferably has a helical spring and which is located between a housing (2b) and a one-piece housing core (5b) or between a first housing core part (3; 3a; 3c) and a second housing core part (4; 4a; 46) of a multi-part housing core (5; 5a; 5c).

## Revendications

1. Système de verrouillage (1; 1a; 1b; 1c), pour la fermeture d'un boîtier équipé d'un battant (2; 2a; 2b; 2c) avec un cylindre et un fourreau (5; 5a; 5b; 5c) et au moins un élément de verrouillage (11; 11a; 11b; 11c), qui se déplace lors de l'action de déverrouillage (7; 7a; 7c) d'une position fermée dans laquelle le noyau (5; 5a; 5b; 5c) est immobile à une position ouverte ou le noyau (5; 5a; 5b; 5c) est mobile par rapport au stator (2; 2a; 2b; 2c), avec un simple mouvement linéaire lors de l'action de déverrouillage (7; 7a; 7c) libérant ainsi la gâche (23 ; 26; 26b; 42), **caractérisé par** la façon dont le noyau (5; 5a; 5c) est constitué de plusieurs parties, la première partie du noyau, le cylindre (3; 3a; 3c) se met en place pour le déverrouillage (7; 7a; 7c), la deuxième partie du noyau, le fourreau (4; 4a; 46) a une forme de manchon et contient partiellement la première partie du noyau (3; 3a; 3c).

2. Système de verrouillage selon la revendication 1, **caractérisé par** un élément d'actionnement (21; 21a; 40; 40c) qui est mobile de manière linéaire, rotatif ou pivotant, ou est mobile perpendiculairement, oblique, parallèle et / ou coaxial par rapport au sens de déplacement du moyen de déverrouillage (7; 7a).

3. Système de verrouillage selon la revendication 1 ou 2, **caractérisé par** un noyau (5; 5a; 5b; 5c) qui dévit d'une forme cylindrique et comprend notamment une surface de base rectangulaire.

4. Système de verrouillage selon l'une des revendications 1 à 3, **caractérisé par** un élément d'actionnement (21; 21a; 40; 40c) qui est fixé sur le noyau (5; 5a; 5b; 5c), de préférence sur l'extrémité d'une face et vers l'action de déverrouillage, et formé d'une seule pièce.

5. Système de verrouillage selon l'une des revendications 1 à 4, **caractérisé par** un moyen de déverrouillage qui comporte un pêne de verrouillage mobile (23; 26; 26b), de préférence linéairement mobile ou pivotant.

6. Système de verrouillage selon l'une des revendications 1 à 5, **caractérisé par** un moyen de déverrouillage tel une clé (7; 7a; 7c) et dont la première partie du noyau (3; 3a; 3c) est cylindrique.

7. Système de verrouillage selon la revendication 1, dont la deuxième partie de noyau (4; 4a; 46) est rotative autour d'un axe longitudinal.

8. Système de verrouillage selon la revendication 6 ou 7, qui présente dans la deuxième partie du noyau (4; 4a) une rainure (18; 18a) dans laquelle s'engage un élément d'entraînement en saillie (16; 16a) dans la première partie du cylindre (3; 3a) en direction de la deuxième partie du noyau (4; 4a)

9. Système de verrouillage selon l'une des revendications 1 à 8, qui se **caractérise par** une première partie, le cylindre (3; 3a) faisant partie du noyau (5; 5a) et se déplace linéairement en position déverrouillée et une deuxième partie du noyau (4; 4a), qui entoure la première partie, le cylindre, comme un manchon et fait une rotation en position déverrouillée.

10. Système de verrouillage selon l'une des revendications 1 à 9, **caractérisé par** un moyen de rappel (53; 53a), qui a de préférence un ressort hélicoïdal et qui est situé entre le stator (2b) et le monobloc noyau (5b) ou entre la première partie du cylindre (3; 3a; 3c) et la deuxième partie du fourreau (4; 4a; 46) du noyau (5; 5a; 5c).
